# EUROPÄISCHE PATENTSCHRIFT

(11) **EP 0 849 011 B1**
(45) Veröffentlichungstag und Bekanntmachung des Hinweises auf die Patenterteilung: **12.09.2001**
(21) Anmeldenummer: 97119522.7
(22) Anmeldetag: 07.11.1997
(51) Int. Cl.: B21D 26/02

(54) **Verfahren und Einrichtung zur Herstellung von Hohlprofilen mit endseitigen Querschnittserweiterungen**
Method of and installation for manufacturing hollow profiles with end cross-section extensions
Procédé et installation pour produire des profilés creux avec des extensions de section aux extrémités

(30) Priorität: 20.11.1996 DE 19648091
(43) Veröffentlichungstag der Anmeldung: 24.06.1998
(73) Patentinhaber: DaimlerChrysler AG, 70567 Stuttgart (DE)
(72) Erfinder: Augustin, Helmut, 21147 Hamburg (DE); Blöcker, Henning, 21435 Stelle (DE); Dudziak, Kai-Uwe, Dr., 21435 Stelle (DE); Hardtke, Uwe, 21629 Neu Wulmstorf (DE); Rogowski, Carsten, 22307 Hamburg (DE)

(56) Entgegenhaltungen:
- EP-A- 0 439 764
- CH-A- 525 046
- DE-A- 4 444 759
- US-A- 4 730 474
- F. KLAAS: "Aufweitstauchen von Rohren durch Innenhochdruckumformen" VDI-ZEITSCHRIFT, Bd. 130, Nr. 4, April 1988, DÜSSELDORF, Seiten 65-67, XP002056438

## Beschreibung

Die Erfindung betrifft ein Verfahren zur Herstellung von Hohlprofilen mit endseitigen Querschnittserweiterungen nach dem Oberbegriff des Patentanspruches 1 und eine Einrichtung zur Durchführung des Verfahrens nach dem Oberbegriff des Patentanspruches 6.

Ein gattungsgemäßes Verfahren bzw. eine gattungsgemäße Einrichtung ist aus der DE 44 44 759 A1 bekannt. Beim darin beschriebenen Verfahren zur Herstellung von Abgaseinlaßstutzen für Kraftfahrzeug-Katalysatoren wird ein rohrförmiger Rohling in die Gravur eines zweiteiligen Innenhochdruck-Umformwerkzeuges eingelegt, worauf das Umformwerkzeug geschlossen wird. Die Gravur jedes Werkzeugteils weist eine ausladende, von der axialen Längserstreckung der Rohlingsform abweichende keilförmige Ausnehmung auf, wobei die Ausnehmungen gleichförmig ausgebildet, jedoch spiegelverkehrt unter einem Drehwinkel von 180° um eine vertikale Achse versetzt zueinander angeordnet sind. Der Rohling und gleichzeitig die Gravur werden in der Schließstellung des Umformwerkzeuges beidseitig axial durch zwei mit einem Anschluß zur Einleitung von Hochdruckfluid versehene Stempel druckdicht verschlossen, welche während der durch das eingeleitete unter Hochdruck stehende Fluid erfolgende Aufweitung des Rohlinges in die Ausnehmungen hinein Wandungsmaterial des Rohlinges zur Mitte hin nachschieben. Der fertigumgeformte Rohling ist hierbei entsprechend der Gravurform im Aufweitungsbereich asymmetrisch ausgebildet. Nach Entnahme des umgeformten Rohlinges wird dieser von einer Trennvorrichtung im Aufweitungsbereich mit einem planaren Schrägschnitt derart geteilt, daß zwei Hohlprofile identischer Form entstehen, deren in Trennlage einander zugekehrten Enden in der Weise bezüglich des restlichen hohlzylindrischen Verlaufes querschnittserweitert sind, daß sie eine schräg verlaufenden Trichterform aufweisen. Die Herstellung von Hohlprofilen mit derartig großen Umformgraden mittels des bekannten Verfahrens ist mit einer hohen Ausschußrate behaftet, da bei der Ausbildung von kleinen Radien an den Aufweitungsrändern, in diesem Fall sogar einseitig von 90°, den dazu erforderlichen sehr hohen Drücken von über 1000 bar und den hohen Umformgraden, d.h. dem Verhältnis von Einlegerohlingsdurchmesser zum größten Durchmesser des umgeformten Bauteils, von über 60% kann nicht genügend Wandungsmaterial trotz Nachschiebens über die Nachführstempel in den Aufweitbereich geliefert werden, so daß durch die in diesem Bereich entstehende Materialarmut die Wandung des Rohlings teilweise so dünn wird, daß es zum Bersten des Rohlings kommen kann. Das geeignete Nachfließen des Wandungsmaterials verhindert die hohe Reibung des von den Stempel nachgeschobenen Wandungsmaterials an der Gravur trotz Einbringen eines Schmierstoffes zwischen Gravur und Rohling.

Der Erfindung liegt die Aufgabe zugrunde, ein gattungsgemäßes Verfahren bzw. eine gattungsgemäße Einrichtung zu dessen Durchführung dahingehend weiterzuentwickeln, daß aus einem hohlen Rohling Hohlprofile mit geringstmöglicher Ausschußquote und damit prozeßsicher hergestellt werden können, die mit hohen Umformgraden endseitig querschnittserweitert sind.

Die Aufgabe ist erfindungsgemäß durch die Merkmale des Patentanspruches 1 hinsichtlich des Verfahrens und durch die Merkmale des Patentanspruches 6 hinsichtlich der Einrichtung gelöst.

Dank der Erfindung werden in einfacher Weise durch das gleichzeitige Aufweiten mittels eines Fluiddruckes und axiale, durch die Schließbewegung des anfangs des Umformvorgangs geöffneten Umformwerkzeuges bewirktes Zusammendrücken des Rohlinges hohe Umformgrade ermöglicht, wobei ein hinsichtlich dem beim Umformen durch reines Aufweiten erforderlichen hohen Fluiddruck (> 1000 bar) vergleichsweise geringer Fluiddruck von etwa 200-300 bar aufzubringen ist. Damit wird die Fluiddruckerzeugungsanlage gleichfalls vereinfacht, da die für sehr hohe Drücke notwendigen Druckübersetzer entfallen. Die Abstimmung des Fluiddruckes und der Stauchbewegung erfolgt derart, daß die Knickgefahr für den Rohling praktisch auszuschließen ist. Durch das Stauchen wird ausreichend Material in die Aufweitzone nachgeliefert, so daß sogar Umformgrade von über 90% möglich sind ohne daß eine Rißbildung oder gar eine Zerstörung des Rohlinges durch Aufplatzen auftritt. Da keine Relativbewegung beim Umformprozeß zwischen dem Rohling und der Gravur des Umformwerkzeuges stattfindet, ergibt sich auch keine Reibung, so daß auf die übliche Schmierung verzichtet werden kann. Dies hat zur Folge, daß keine Probleme beim Wiederaufbereiten der Fluiddruckflüssigkeit durch filterverstopfende Schmierstoffe auftreten können. Die beim Umformprozeß entstehenden bauchigen rotationssymmetrischen Rohlinge sind in einfacher Weise durch einen einfachen Schntt quer zu ihrer Längserstreckung in zwei Hohlprofile zu trennen. Aufgrund ihrer Rotationssymmetrie sind diese in der Verwendung als Anschlußstutzen für Katalysatorengehäuse für die herkömmlich ausgebildeten Gehäuse optimal geeignet, wobei durch den geradlinigen konischen Verlauf (straight cone) des zu einem derartigen Stutzen erfindungsgemäß umgeformten Hohlprofiles bestmögliche Anströmungsverhältnisse für den Katalysatorkörper gewährleistet sind. Weiterhin erlaubt das erfindungsgemäße Verfahren aufgrund der geringeren Ansprüche an ein hohes Umformvermögen den Einsatz von nichtrostenden ferritischen im Vergleich zu den bisher verwandten austenitischen Werkstoffen wesentlich preisgünstigeren Werkstoffen. Durch die Verwendung von ferritischen Werkstoffen können aufgrund der geringeren Wärmedehnung gegenüber austenitischen Werkstoffen kompaktere Hohlprofile bzw. aus diesen bestehende oder diese beinhaltende Zusammenbauten hergestellt werden.

Zweckmäßige Ausgestaltungen der Erfindung können den Unteransprüchen entnommen werden; im übrigen ist die Erfindung anhand eines in den Zeichnungen dargestellten Ausführungsbeispieles nachfolgend näher erläutert; dabei zeigt:
Fig. 1 in einem seitlichen Längsschnitt einen Abschnitt des Umformwerkzeuges der erfindungsgemäßen Einrichtung,
Fig. 2 das Umformwerkzeug aus Fig. 1 in perspektivischer Darstellung,
Fig. 3a-g in einem seitlichen Längsschnitt die Herstellungsabfolge des erfindungsgemäßen Verfahrens mit dem Umformwerkzeug aus Fig. 1 einschließlich der Entnahme des fertigumgeformten Rohlinges.

In Fig. 1 wie auch in Fig. 2 ist ein Innenhochdruck-Umformwerkzeug 1 dargestellt, welches aus zwei Werkzeughälften, einer oberen 2 und einer unteren 3 besteht. Das Umformwerkzeug 1 ist in einer Umformpresse integriert, die einen Pressenstößel 4 und einen Pressentisch 5 beinhaltet. Die obere Werkzeughälfte 2 ist über eine Kopfplatte 6 mit dem Pressenstößel 4 fest verbunden. Sie weist des weiteren eine auf pressenstößelabgewandter Stirnseite 7 eine Aussparung 8 auf, in die ein austauschbarer oberer Matrizeneinsatz 9 eingelassen und an der Stirnseite 7 mit der Werkzeughälfte 2 verschraubt ist. Die untere Werkzeughälfte 3 ist mit dem Pressentisch 5 über mehrere dort verankerte hydraulisch arbeitende Antriebszylinder 10 verbunden, die kreisförmig über die Unterseite 42 der unteren Werkzeughälfte 3 verteilt angeordnet sind und durch die die untere Werkzeughälfte 3 hubbeweglich antreibbar ist. In der der oberen Werkzeughälfte 2 zugewandten Stirnseite 11 der unteren Werkzeughälfte 3 ist eine hinsichtlich der Aussparung 8 gleichgestaltete Aussparung 12 ausgebildet, in welcher ein unterer Matrizeneinsatz 13 eingelassen und an der Stirnseite 11 mit der Werkzeughälfte 3 verschraubt ist.

Die Matrizeneinsätze 9,13 weisen jeweils hohle, die Einsätze 9,13 axial durchsetzende Gravurteile 14 und 15 auf, die bei Anlage aneinander eine gemeinsame rotationssymmetrische Gravur 16 bilden. Die beiden Gravurteile 14, 15 sind bezüglich der horizontal verlaufenden Trennebene 17 des Umformwerkzeuges 1 spiegelverkehrt zueinander angeordnet und weisen - ausgehend von der Trennebene 17 - zuerst einen ersten kürzeren hohlzylindrischen Abschnitt 18, dann anschließend einen zweiten konisch unter einem Winkel von etwa 45° sich verjüngenden Abschnitt 19 und einen dritten sich unmittelbar an diesen anschließenden längeren hohlzylindrischen Fortsatz 33 auf. Die Abschnitte 18 und 19 werden durch von der Kontur des Rohlings 28 abweichenden radialen Ausnehmungen der Gravur 16 gebildet. An die Gravurteile 14,15 schließt sich jeweils eine Führungsbohrung 20 an, die die Werkzeughälften 2,3 koaxial zur Gravurachse 21 durchsetzen und in die jeweils ein Stempel 22,23 verschiebbar aufgenommen ist.

Die Stempel 22,23 weisen einen zentralen sie axial durchsetzenden Fluidkanal 24 auf, über den die Gravurteile 14,15 mit einer extern angeordneten Fluidhochdruckerzeugungsanlage verbunden sind. Die Stempel 22,23 sind auf gravurteilzugewandter Seite 25 als konisch sich verjüngender Zapfen 26 ausgebildet, wobei sich zwischen dem Gravurteil 14,15 und dem Zapfen 26 ein schräg verlaufender Ringspalt 27 ausbildet, in dem der umzuformende rohrförmige Rohling 28 durch die Keilwirkung verklemmend aufnehmbar ist. Die Aufnahme für den Rohling 28 bilden somit der Gravurteil 14,15 und der Zapfen 26 aus, wobei durch die Verklemmung des Rohlinges 28 in der Gravur 16 gegenüber der äußeren Umgebung eine fluidhochdruckdichte Abdichtung erreicht wird. In der Öffnungsstellung des Umformwerkzeuges 1 ist damit jeweils ein Ende eines eingebrachten Rohlings 28 gänzlich umschlossen und druckdicht gehalten. Auf gravurteilabgewandter Seite 29 des Stempels 22,23 ist dieser über eine Stempelplatte 30,38 mit einem hydraulisch arbeitenden Antriebszylinder 31,35 verbunden, durch welchen der Stempel 22,23 je nach Gebrauch anheb- oder absenkbar ist.

Es ist natürlich denkbar, die Aufnahme des Rohlinges 28 im Umformwerkzeug 1 ohne Führungsbohrung 20 und Stempel 22,23 zu gestalten, so daß der sich an den zylindrischen Fortsatz 33 des Gravurteiles 14,15 anschließende Grund der Werkzeughälfte 2,3 und das Gravurteil 14,15 selbst die Aufnahme bilden. Gegebenenfalls kann am Grund entsprechend der Ausbildung des Stempels 22,23 ein Aufnahmezapfen angeformt sein. Diese werkzeugtechnisch einfache Alternative zu dem Vorsehen von verschiebbaren Stempeln 22,23 ist allerdings nur dann sinnvoll, wenn nach der eigentlichen Umformung des Rohlings 28 dieser nicht noch nachkalibriert werden muß, so daß auf eine Nachführung von Stempeln 22,23 zur Aufrechterhaltung einer ausreichenden Abdichtung verzichtet werden kann. Gleichfalls sollte die Anpressung des fertigumgeformten Rohlinges 28 in den Gravurteilen 15,16 nicht so groß sein, daß eine Entnahme des aus dem Rohling 28 entstandenen bauchig aufgeweiteten Hohlprofils 47 aufgrund mangelnder aufzubringender hoher Entnahmekräfte einer Entnahmevorrichtung verhindert wird. Die Entnahme könnte dahingehend beispielsweise durch eine geeignete Schmierung zwischen Rohling 28 und Gravurteil 15,16 erleichtert werden.

Zur Herstellung von endseitig querschnittserweiterten Hohlprofilen mit Erweiterungen hohen Umformgrades (>90%) wird der Rohling 28 mit seinem unteren Ende 48 in die Aufnahme der unteren Werkzeughälfte 3 mittels eines Produktionsroboters eingesetzt, wobei der konische Abschnitt 19 des Gravurteils 14 zur Einbringung des Rohlings 28 zentrierend wirkt (Fig.3a). Der Pressenstößel 4 befindet sich dabei mit der oberen Werkzeughälfte 2 in einer oberen Endposition. Wie Fig. 2 entnehmbar, sind in der unteren Werkzeughälfte 3 in kreisförmiger Anordnung zueinander sechs Matrizeneinsätze 13 eingelassen, die parallel zueiander verlaufen und mit sechs Matrizeneinsätzen 9 in der oberen Werkzeughälfte 2 korrespondieren. Dadurch können in einem einzigen Arbeitsgang verfahrensökonomisch mehrere Rohlinge 28 gleichzeitig und unter gleichen Arbeitsbedingungen umgeformt werden.

Nach dem Einsetzen des Rohlinges 28 in die Aufnahme der unteren Werkzeughälfte 3 wird die obere Werkzeughälfte 2 angetrieben vom Pressenstößel 4 in eine Fangposition abgesenkt (Fig. 3b), in der der gleichzeitig zum Pressenstößel 4 mittels des Arbeitszylinders 31 synchron angetriebene obere Stempel 22 in das obere Ende 32 des Rohlings 28 eingeschoben ist und in der oberen Aufnahme abdichtend verklemmt. Die Fangposition ist definiert durch die Höhe eines säulenförmigen Distanzkörpers 34, der einerseits am Pressentisch 5 fest verankert ist und auf dem andererseits der Pressenstößel 4 unter Einnahme einer während des weiteren Herstellungsprozesses ortfesten Lage zu liegen kommt. Somit hat die obere Werkzeughälfte 2 in der Fangposition ihre unterste Absenklage erreicht, wobei der Pressenstößel 4 die erforderliche Schließkraft aufbringt.

Alsdann wird die untere Werkzeughälfte 3 von den Antriebszylindern 10 angehoben, wobei der untere Stempel 23 angetrieben durch den zugehörigen unteren Antriebszylinder 35 synchron zur Anhebung der unteren Werkzeughälfte 3 angehoben wird. Bei der Anhebung wird über den Fluidkanal 24 mittels der Fluidhochdruckerzeugungsanlage ein Hochdruck auf den Rohling 28 innenseitig ausgeübt, der diesen aufzuweiten beginnt. Durch das Anheben der unteren Werkzeughälfte 3 wird gleichzeitig der Rohling 28 axial gestaucht, wobei die Stauchbarkeit von der Aufweitwirkung des Fluiddruckes begünstigt wird. Der Prozeß des Aufweitstauchens endet bei Anlage der beiden Werkzeughälften 2,3 aneinander, d.h. bei Erreichen der Schließstellung des Umformwerkzeuges 1 (Fig. 1). Der umgeformte Rohling 28 liegt dann nahezu, wenn nicht gar vollständig an der Gravur 16 des Umformwerkzeuges 1 an.

Um eine kontrollierte Umformung zu erhalten, ist die Abhängigkeit der Drucksteuerung der Anlage zur Fluiddruckerzeugung von der Bewegungssteuerung der unteren Werkzeughälfte 3 unerläßlich. Hierbei ist die Ausbildung der Bewegungssteuerung als Kennfeldsteuerung mit in einer elektronischen Steuereinheit gespeicherten Druck-Position-Wertepaaren sinnvoll, bei der der Druckwert eines momentan erzeugten Fluiddruckes einem Positionswert der einzunehmenden Stellung der unteren Werkzeughälfte 3 in vertikaler Richtung zugemessen wird, in die die untere Werkzeughälfte 3 je nach vorhergehender Lage dann angehoben oder abgesenkt wird. Zur Realisierung ist für die erfindungsgemäße Einrichtung eine Wegmeßvorrichtung 36 vorgesehen, deren Wegmeßgeber 37 an der hubbeweglichen unteren Werkzeughälfte 3 einenends und ortsfest am unbeweglichen Teil der Arbeitszylinder 10 anderenends angebracht ist. Der Wegmeßgeber 37 ist mit den hydraulisch arbeitenden Antriebszylindern 10 der unteren Werkzeughälfte 3 in der Weise gekoppelt, daß die von der Kennfeldsteuerung ausgegebenen Soll-Positionswerte ein Maß für die Größe und Richtung der Antriebskraft bilden. Die Ist-Position der unteren Werkzeughälfte 3 wird danach der Soll-Position durch Erhöhung bzw. Erniedrigung der Antriebskraft der Antriebszylinder 10 angeglichen.

Als Alternative zur oben beschriebenen Steuerung der unteren Werkzeughälfte 3 ist gleichermaßen denkbar, daß diese mittels in besagter Steuereinheit gespeicherter, vorprogrammierter Antriebswerte bewegungsgesteuert ist. Danach wird der zu erzeugende Druck der Fluiddruckerzeugungsanlage gesteuert, wobei diese Steuerung ebenfalls eine Kennfeldsteuerung mit in der elektronischen Steuereinheit gespeicherten Position-Druck-Wertepaaren ist. Die Steuerung erfolgt derart, daß ein von der mit den Antriebsylindern 10 der unteren Werkzeughälfte 3 gekoppelten Wegmeßvorrichtung 36 in Abhängigkeit von einem momentanen antriebsspezifischen Wert, vorzugsweise der Antriebskraft ausgegebener, auf die momentane Stellung der unteren Werkzeughälfte 3 bezogener sensorisch erfaßter Positionswert über das Kennfeld einem Soll-Druckwert des von der Fluiddruckerzeugungsanlage zu erzeugenden Fluiddruckes zugemessen ist, worauf die Druckerzeugungsanlage ihren vorhergehenden Ist-Druckwert dem Soll-Druckwert angleicht.

Nach dem Schließen des Umformwerkzeuges 1 wird die Bewegungssteuerung der unteren Werkzeughälfte 3 von der Drucksteuerung abgekoppelt. Danach wird unter hohem Fluiddruck zwischen 800 und 1000 bar die vorläufige Form des umgeformten Rohlinges 28 in den Endzustand kalibriert, wonach dieser an die Gravurform angepreßt wird und wobei die kleinen Radien am Rohling 28 erzeugt werden (Fig. 3c). Da es sich hierbei nur um eine geringe Umformung handelt, muß nur wenig Wandungsmaterial nachfließen. Dieses fließt unter Einwirkung des Fluiddruckes von selbst zum Aufweitbereich mit geringfügiger Verkürzung des den zylindrischen Fortsätzen 33 der Gravur 16 entsprechenden zylindrischen Abschnittes des umgeformten Rohlinges 28. Es ist somit kein Nachführstempel bekannter Art notwendig, über den Wandungsmaterial mit großem Kraftaufwand nachgeliefert wird. Aufgrund der gleichermaßen geringen Relativbewegung des Rohlinges 28 zur Gravur 16 ist nur eine leichte Schmierung erforderlich. Natürlich ist es auch prinzipiell denkbar, mittels des Stempels 22,23 Wandungsmaterial nachzuschieben.

Um die Dichtigkeit des Rohlinges 28 und der Gravur 16 bei der axialen Verkürzung des Rohlinges 28 zu gewährleisten, ist allerdings ein Nachführen des jeweiligen Stempels 22,23 notwendig. Dabei bringen die Stempel 22,23 jedoch keine zusätzliche den Rohling 28 stauchende Kraft auf, sondern werden nur mit der Verkürzungsbewegung mitverschoben. Die Stempel 22,23 sind zur Nachführung in Schließstellung des Umformwerkzeuges 1 in Abhängigkeit vom Kalibrierdruck nach einem Kennfeld verschiebbar gesteuert, in dem der Druckwert des momentanen Fluiddruckes einem Verschiebewert für den Stempel 22,23 zugeordnet wird, der von einem hier nicht gezeigten Wegmeßsystem auf den Stempelantrieb übertragen wird. Zur Verschiebung des unteren Stempels 23 relativ zur unteren Werkzeughälfte 3 ist in der Oberseite 39 der unteren Stempelplatte 38 ein Distanzzylinder 40 angeordnet, dessen Kolben 41 an der Unterseite 42 der unteren Werkzeughälfte 3 befestigt ist. Der Kolben 41 begrenzt mit dem Zylindergrund 43 einen Druckraum 44. Die Wechselwirkung der Druckkraft innerhalb des Druckraumes 44 und die Antriebskraft des Antriebszylinders 35 definieren die Lage des Stempels 23 relativ zur unteren Werkzeughälfte 3. Zum Nachführen des Stempels 23 wird der Druck innerhalb des Druckraumes 44 bedarfsgerecht erniedrigt, wonach der Kolben 41 tiefer in den vom Antriebszylinder 35 getriebenen Distanzzylinder 40 eintaucht. Der Stempel 23 wird somit in den Gravurteil 14 hineinverschoben. Der Stempel 22 wird synchron zum Stempel 23 durch entsprechende Betätigung des Antriebszylinders 31 in den Gravurteil 15 hineinverschoben.

Nach erfolgter Kalibrierung wird der Fluiddruck entspannt, worauf der Pressenstößel 4 mit der oberen Werkzeughälfte 2 und dem Stempel 22 in seine obere Endposition angehoben wird und das Umformwerkzeug 1 sich somit öffnet. Dabei wird der fertigumgeformte Rohling 28 bis zur Trennebene 17 freigegeben (Fig. 3d). Um das Hohlprofil 47 in einfacher Weise aus dem unteren Gravurteil 14 zu entnehmen, wird im Druckraum 44 der Druck noch weiter abgesenkt, wonach der Kolben 41 noch tiefer in den Distanzzylinder 40 eintaucht, wodurch angetrieben durch den Antriebszylinder 35 der Stempel 23 weiter in den Gravurteil 14 hineinverschoben wird. Dabei beaufschlagt er axial das Hohlprofil 47 und schiebt diesen gleichermaßen aus der Aufnahme heraus, bis die oberste Verschiebestellung des Stempels 23 erreicht ist, in der der untere Öffnungsrand 45 des Hohlprofiles 47 im Übergang hohlzylindrischen Fortsatzes 33 zum von diesem aus konisch erweiterten Abschnitt 19 des Gravurteils 14 der unteren Werkzeughälfte 3 angeordnet ist (Fig.3e). Denkbar sind jedoch auch Stellungen über diese hinaus. Um die Haftung der oberen Werkzeughälfte 2 am Hohlprofil 47 im Gegensatz zu der der unteren Werkzeughälfte 3 zu verringern, kann die Trennebene 17 der beiden Werkzeughälften 2,3 zu dem konischen Abschnitt 19 des oberen Gravurteils 15 hinversetzt sein, so daß der untere Gravurteil 14 axial länger ist als der obere. In diesem Fall bildet die Trennebene 17 nicht wie bisher die Spiegelebene zwischen den Gravurteilen 14,15.

Eine mit einem zangenförmigen Greifer 46 bestückte robotische Entnahmevorrichtung untergreift die bauchige Aufweitung des Hohlprofiles 47 formschlüssig und stützt sich dabei an der Stirnseite 11 der unteren Werkzeughälfte 3 ab. Anschließend wird der Druck im Druckraum 44 erhöht und gleichzeitig die Antriebskraft des Antriebszylinders 35 verringert. Dabei wird die untere Stempelplatte 38 samt Stempel 23 nach unten zurückgezogen, wobei das Hohlprofil 47 durch die.Hintergreifung mittels des Greifers 46 vom Stempel 23 abgestreift wird (Fig. 3f). Hierauf ist das Hohlprofil 47 von der unteren Werkzeughälfte 3 vollständig losgelöst, so daß die Entnahme des Hohlprofiles 47 erfolgen kann (Fig. 3g). Anstelle eines Greifers 46 ist auch eine Entnahme mit einem saugnapfbestückten Roboterarm denkbar. Schließlich wird die untere Werkzeughälfte 3 in ihre untere Ausgangsposition unter Hydraulikdruckentspannung der Antriebszylinder 10 mittels ihres Eigengewichtes zurückgefahren.

Angemerkt sei an dieser Stelle, daß der Stempel 22,23 in werkzeugtechnisch einfacher und bezüglich des Arbeitsablaufes einfacher Weise sowohl die Funktion des Abdichtens der Gravur 16 und des Rohlinges 28 als auch der Bildung der Aufnahme für den Rohling 28 sowie des Auswerfens des fertigumgeformten Rohlinges 28 in sich trägt.

Nach der Entnahme wird der umgeformte Rohling 28 im Bereich seiner Ausbauchung mittig durch einen quer zu seiner Längserstreckung verlaufenden Schnitt mittels einer geeigneten Trennvorrichtung beispielsweise mittels eines Lasers in zwei identische Hohlprofile mit querschnittserweitertem Ende getrennt. Die Herstellung von einem Doppelteil pro Gravur 16 in einem Arbeitsgang erbringt damit für den Umformvorgang eine sehr hohe Effektivität und Produktivität. Die beschriebene Form der Gravur 16 und der Hohlprofile dienen in besonderer Anwendung als Anschlußstutzen für Katalysatorengehäuse, die mit diesen verschweißt werden.

Alternativ kann der Distanzzylinder 40 während des Umformvorganges für eine starre Verbindung zwischen der unteren Stempelplatte 38 und der unteren Werkzeughälfte 3 sorgen. Die Zylinder 10 werden durch die Bewegung des als Umformzylinder dienenden Antriebszylinder 35 des Stempels 23 mitgeschleppt. Bei Erreichen der Anlagestellung der beiden Werkzeughälften 2,3 werden die Zylinder 10 mit hohem Druck beaufschlagt, um das Umformwerkzeug 1 beim nachfolgenden Kalibriervorgang geschlossen zu halten. Der Distanzzylinder 40 wird dagegen drucklos geschaltet, so daß ein Nachführen des Stempels 23 während des Kalibrierens möglich wird, um den Druck innerhalb der Gravur 16 aufrechterhalten zu können.

Alternativ zur Umformung durch eine einerseits ortsfeste obere Werkzeughälfte 2 und eine andererseits hubbewegliche untere Werkzeughälfte 3 ist auch denkbar, daß die untere Werkzeughälfte 3 ortsfest angeordnet ist und daß die obere, mit dem Pressenstößel 4 einer Umformpresse fest verbundene Werkzeughälfte 2 hubbeweglich ist und zur Umformung des Rohlings 28 auf die untere Werkzeughälfte 3 verfahrbar ist. Hierzu entfällt natürlich der Distanzkörper 34. Bezüglich der Steuerung des Pressenstößels 4 in Abstimmung mit der Fluidhochdrucksteuerung gilt oben gesagtes. Im übrigen ist auch eine Steuerung denkbar, bei der beide Werkzeughälften 2,3 hubbeweglich sind und bis in die Anlagestellung aneinander aufeinanderzu verfahren werden können.

## Patentansprüche

1. Verfahren zur Herstellung von Hohlprofilen mit endseitigen Querschnittserweiterungen, wobei ein hohler Rohling durch Innenhochdruckumformen mittels eines diesen aufnehmenden aus zwei Hälften bestehenden Umformwerkzeuges aufgeweitet und kalibriert wird und nach der Kalibrierung im Bereich der Aufweitung unter Bildung zweier Hohlprofile mit in Trennlage einander zugekehrten querschnittserweiterten Enden durchtrennt wird,
**dadurch gekennzeichnet,**
**daß** der Rohling (28) in einem kontinuierlich ablaufenden Vorgang bei geöffnetem Umformwerkzeug (1) aufgeweitet und gleichzeitig durch eine von außen auf zumindest eines der beiden Rohlingsenden (32,48) axial gerichtete Druckkraft zu einem rotationssymmetrischen bauchigen, der gewünschten Endform des Hohlprofiles (47) angenäherten Vorform gestaucht wird, wobei die Ausbauchung spiegelsymmetrisch zur Mittelquerachse des Hohlprofiles (47) ausgebildet ist, und daß danach im Schließzustand des Umformwerkzeuges (1) die durch den Aufweitstauchvorgang erhaltene vorläufige Form des umgeformten Rohlings (28) mittels eines gegenüber dem Innendruck beim Aufweitstauchen gesteigerten Innendruckes in eine an der Gravur (16) des Umformwerkzeuges (1) gänzlich angepreßte Endform des Hohlprofiles (47) kalibriert wird.

2. Verfahren nach Anspruch 1,
**dadurch gekennzeichnet,**
**daß** das nach dem Innenhochdruckumformen erzeugte Hohlprofil (47) nach dessen Entnahme aus dem Umformwerkzeug (1) im Bereich seiner Ausbauchung mittig in Querrichtung zur Längserstreckung des Hohlprofiles (47) getrennt wird.

3. Verfahren nach Anspruch 1,
**dadurch gekennzeichnet,**
**daß** beim Kalibrieren axial Wandungsmaterial des Rohlings (28) zu dessen bauchigen Bereich hin nachgeschoben wird.

4. Verfahren nach Anspruch 1,
**dadurch gekennzeichnet,**
**daß** am Rohling (28) durch den Umformvorgang ein konisch aufgeweiteter Bauchbereich erzeugt wird.

5. Verfahren nach Anspruch 4,
**dadurch gekennzeichnet,**
**daß** durch die Trennung des Hohlprofiles (47) im Bauchbereich formgleiche Einzelhohlprofile als Anschlußstutzen für Katalysatorengehäuse hergestellt werden.

6. Einrichtung zur Herstellung von Hohlprofilen mit endseitigen Querschnittserweiterungen, mit einem aus zwei in vertikaler Richtung relativ zueinander verfahrbaren und in Schließstellung aufeinanderliegenden Werkzeughälften bestehenden Innenhochdruck-Umformwerkzeug, das eine von den einander zugekehrten Stirnseiten beider Werkzeughälften gebildete Gravur zum Einbringen eines umzuformenden hohlen länglichen Rohlings aufweist, die von der Kontur des Rohlings abweichende radiale Ausnehmungen aufweist, mit einer Fluiddruckerzeugungsanlage, mittels der nach Einleiten eines Druckfluides in den Rohling ein diesen aufweitender Hochdruck aufbringbar ist, mit einer Vorrichtung zur axialen fluidhochdruckdichten Abdichtung der Gravur, und mit einer extern angeordneten Trennvorrichtung, mittels der im Bereich der Aufweitung des Rohlings dieser in zwei Hohlprofile mit querschnittserweiterten Enden trennbar ist, zur Durchführung des Verfahrens nach Anspruch 1,
**dadurch gekennzeichnet,**
daß die Trennebene (17) der Werkzeughälften (2,3) quer zur Längserstreckung der rotationssymmetrisch ausgebildeten Gravur (16) verläuft und von der mittig durch die den Aufweitbereich bildenden radialen Ausnehmungen der aus zwei hohlen Gravurteilen (14,15) bestehenden Gravur (16) verlaufenden Spiegelebene zur oberen Werkzeughälfte (2) hin derart versetzt beabstandet ist, daß sie den Übergang von einem von der Trennebene (17) ausgehenden hohlzylindrischen Abschnitt (18) des Gravurteils (15) zu einem sich an diesen anschließenden sich verjüngenden Abschnitt (19) bildet,
daß die Werkzeughälften (2,3) eine Aufnahme aufweisen, in der in einer Öffnungsstellung des Umformwerkzeuges (1) jeweils ein Ende (32,48) eines eingebrachten Rohlings (28) gänzlich umschlossen und druckdicht gehalten ist, wobei die Aufnahmen von linear verlaufenden hohlzylindrischen Fortsätzen (33) der Gravur (16) und von konisch ausgebildeten Enden jeweils eines Stempels (22,23) gebildet sind, der in einer die jeweilige Werkzeughälfte (2,3) durchsetzenden und im Gravurteil (16) der Werkzeughälfte (2,3) ausmündenden Führungsbohrung (20) mit einem hinsichtlich der beweglichen Werkzeughälfte gesonderten Antrieb verschiebbar geführt ist,
und daß die Einrichtung eine Steuereinheit zur Steuerung der Relativbewegung der Werkzeughälften (2,3) zueinander beinhaltet, welche Steuerung mit der Drucksteuerung der Fluiddruckerzeugungsanlage korreliert ist, derart, daß die Werkzeughälften (2,3) - ausgehend vom offenen Umformwerkzeug (1) - sich in einer resultierenden axialen Stauchwirkung auf den sich gleichzeitig durch Innenhochdruck aufweitenden Rohling (28) in einer kontinuierlichen Bewegung einander annähern, bis die Anlagestellung der beiden Werkzeughälften (2,3) erreicht ist, die die Schließstellung des Umformwerkzeuges (1) bildet, in der die Bewegungssteuerung von der Drucksteuerung abgekoppelt ist, wonach die Fluiddruckerzeugungsanlage zum Kalibriervorgang des aufweitgestauchten Hohlprofiles (47) einen gegenüber dem Fluiddruck beim Aufweitstauchen erheblich höheren Fluiddruck erzeugt.

7. Einrichtung nach Anspruch 6,
**dadurch gekennzeichnet,**
**daß** die obere Werkzeughälfte (2) an einem Pressenstößel (4) einer Umformpresse befestigt ist, der auf einen am Pressentisch (5) verankerten Distanzkörper (34) verfahrbar ist, wobei die obere Werkzeughälfte (2) eine Fangposition einnimmt, in der der eingebrachte Rohling (28) in der dortigen Aufnahme gehalten ist.

8. Einrichtung nach Anspruch 6,
**dadurch gekennzeichnet,**
**daß** die untere Werkzeughälfte (3) mit einem hinsichtlich der oberen Werkzeughälfte (2) separaten Antrieb versehen ist, mittels dessen sie hubbeweglich verfahrbar ist.

9. Einrichtung nach Anspruch 6,
**dadurch gekennzeichnet,**
**daß** der Stempel (23) der unteren Werkzeughälfte (3) derart angetrieben ist, daß er beim Annäherungsvorgang der beiden Werkzeughälften (2,3) bis zum Erreichen deren Anlagestellung aneinander stets die gleiche Relativlage zur unteren Werkzeughälfte (3) aufweist und in Anlagestellung relativ zur Lage der unteren Werkzeughälfte (3) verschiebbar ist.

10. Einrichtung nach Anspruch 6,
**dadurch gekennzeichnet,**
**daß** die Form eines jeden Gravurteils (14,15) entsprechend eines konischen Anschlußstutzens für einen Katalysator ausgebildet ist.

11. Einrichtung nach Anspruch 6,
**dadurch gekennzeichnet**,
**daß** der Stempel (23) der unteren Werkzeughälfte (3) nach durch eine Hubbewegung der oberen Werkzeughälfte (2) erfolgter Freigabe des oberen Endes (32) des fertigumgeformten Rohlings (28) soweit in den Gravurteil (14) der unteren Werkzeughälfte (3) hinein verschiebbar ist, daß der von ihm mitverschobene Rohling (28) von einer Entnahmevorrichtung der Herstellungseinrichtung abgreifbar ist.

12. Einrichtung nach Anspruch 11,
**dadurch gekennzeichnet,**
**daß** in der Abgreifstellung der Entnahmevorrichtung der Stempel (23) eine Rückzugslage in der Führungsbohrung (20) einnimmt, in der er von einer Beaufschlagung des fertigumgeformten das Hohlprofil (47) bildenden Rohlings (28) abgekoppelt ist.

13. Einrichtung nach Anspruch 11,
**dadurch gekennzeichnet,**
**daß** die oberste Verschiebestellung des Stempels (23) die ist, in der der untere Öffnungsrand (45) des vom umgeformten Rohling (28) gebildeten Hohlprofiles (47) im Übergang der Aufnahme zur Ausnehmung des Gravurteils (14) der unteren Werkzeughälfte (3) angeordnet ist.

14. Einrichtung nach Anspruch 6,
**dadurch gekennzeichnet,**
**daß** das Umformwerkzeug (1) mehrere parallel zueinander angeordnete Gravuren (16) mit zugehörigen Aufnahmen für den jeweils einzubringenden Rohling (28) aufweist.

15. Einrichtung nach Anspruch 6,
**dadurch gekennzeichnet,**
**daß** die Bewegungssteuerung der unteren Werkzeughälfte (3) zugeordnet ist, wobei die Steuerung eine Kennfeldsteuerung mit in der elektronischen Steuereinheit gespeicherten Druck-Position-Wertepaaren ist, bei der der Druckwert eines momentan erzeugten Fluiddruckes einem Positionswert der einzunehmenden Stellung der unteren Werkzeughälfte (3) zugemessen ist, in die die untere Werkzeughälfte (3) je nach Lage anhebbar oder absenkbar ist.

16. Einrichtung nach Anspruch 15,
**dadurch gekennzeichnet,**
**daß** die Einrichtung eine Wegmeßvorrichtung (36) enthält, deren Wegmeßgeber (37) an der hubbeweglichen unteren Werkzeughälfte (3) einenends und ortsfest anderenends angebracht ist und die mit dem Antrieb der unteren Werkzeughälfte (3) in der Weise gekoppelt ist, daß die von der Kennfeldsteuerung ausgegebenen Positionswerte ein Maß für die Größe und Richtung der Antriebskraft bilden.

17. Einrichtung nach Anspruch 6,
**dadurch gekennzeichnet**,
**daß** die untere Werkzeughälfte (3) mittels in der Steuereinheit gespeicherter, vorprogrammierter Antriebswerte bewegungsgesteuert ist.

18. Einrichtung nach Anspruch 17,
**dadurch gekennzeichnet,**
**daß** die Drucksteuerung der Fluiddruckerzeugungsanlage eine Kennfeldsteuerung mit in der elektronischen Steuereinheit gespeicherten Position-Druck-Wertepaaren ist, bei der ein von einer mit dem Antrieb der unteren Werkzeughälfte (3) gekoppelten Wegmeßvorrichtung (36) in Abhängigkeit von dem momentanen Antriebswert ausgegebener, auf die momentane Stellung der Werkzeughälfte (3) bezogener Positionswert einem Soll-Druckwert des von der Fluiddruckerzeugungsanlage zu erzeugenden Fluiddruckes zugemessen ist, dem die Druckerzeugungsanlage ihren vorhergehenden Ist-Druckwert angleicht.

19. Einrichtung nach Anspruch 6,
**dadurch gekennzeichnet,**
**daß** die untere Werkzeughälfte (3) ortsfest angeordnet ist und daß die obere, mit einem Pressenstößel (4) einer Umformpresse fest verbundene hubbewegliche Werkzeughälfte (2) zur Umformung des Rohlings (28) auf die untere Werkzeughälfte (3) verfahrbar ist.

20. Einrichtung nach Anspruch 6,
**dadurch gekennzeichnet,**
**daß** die Stempel (22,23) in Schließstellung des Umformwerkzeuges (1) in Abhängigkeit vom Kalibrierdruck derart verschiebbar gesteuert sind, daß sie entsprechend der aufweitbedingten Verkürzung des Rohlings (28) nachführbar sind.

## Claims

1. Method for manufacturing hollow profiles with end side cross-section extensions, wherein a hollow blank is expanded and calibrated through inner high pressure shaping by means of a shaping tool receiving the blank and consisting of two halves and after the calibration is cut through in the area of the expansion with the formation of two hollow profiles with cross-sectionally extended ends turned towards each other in the separating position,
**characterised in that**
the blank (28) is expanded in a continuous process when the shaping tool (1) is open and at the same time is compressed through a compressive force oriented axially from the outside onto at least one of the two blank ends (32, 48) to a rotation symmetrical, bulbous, preliminary shape which is approximated to the desired final form of the hollow profile, wherein the bulbous area is formed in a mirror symmetrical way to the middle transverse axis of the hollow profile (47), and that subsequently in the closed position of the shaping tool (1) the provisional form of the shaped blank (28) obtained through the expansion / compression process is calibrated by means of an increased inner pressure relative to the inner pressure during expansion / compression into a final form of the hollow profile (47) completely pressed on the engraved area (16).

2. Method according to Claim 1,
**characterised in that**
the hollow profile (47) produced after the inner high pressure shaping, after its removal from the shaping tool (1), is separated in the area of its bulbous part, concentrically in transverse direction to the longitudinal extension of the hollow profile (47).

3. Method according to Claim 1,
**characterised in that**
during calibration wall material of the blank (28) is axially pushed to its bulbous area.

4. Method according to Claim 1,
**characterised in that**
a conically expanded bulbous area is formed on the blank (28) through the shaping process.

5. Method according to Claim 4,
**characterised in that**
through the separation of the hollow profile (47) in the bulbous area individual hollow profiles in the same form are produced as connections for catalytic housing.

6. Device for manufacturing hollow profiles with end side cross-section extensions, with an inner high pressure shaping tool consisting of two tool halves which can be displaced relative to each other in vertical direction and which lie on top of each other in the closed position, wherein this inner high pressure shaping tool has an engraved area formed from the two front sides of the tool halves turned towards each other for the purpose of applying a hollow longitudinal blank which is to be processed, wherein this engraved area has radial recesses deviating from the contour of the blank, with a fluid pressure producing installation, by means of which after the introduction of a pressure fluid into the blank a high pressure expanding the blank can be applied, with a device for axial fluid high pressure-tight sealing of the engraved area and with an externally arranged separating device, by means of which in the area of the expansion of the blank the latter can be separated into two hollow profiles with cross-sectionally extended ends, for the purpose of implementing the method according to Claim 1,
**characterised in that**
the separating plane (17) of the tool halves (2, 3) runs at right angles to the longitudinal extension of the rotation symmetrically formed engraved area (16) and is displaced at a distance from the mirror plane to the upper tool half (2) running centrally through the radial recesses of the engraved area (16) consisting of two hollow engraved area parts (14, 15) forming the expansion area in such a way that it forms the transition from a hollow cylindrical section (18) of the engraved area part (15) coming from the separating plane (17) to a tapering section (19) attaching thereto,
the tool halves (2, 3) have a receiving point, in which in an open position of the shaping tool (1) an end (32, 48) of an inserted blank (28) is held in a completely enclosed and pressure-tight way, wherein the receiving points are formed from linear running hollow cylindrical extensions (33) of the engraved area (16) and from conically formed ends of a punch (22, 23), which is guided in a displaceable way in a guide bore (20) carrying through the respective tool half (23) and opening in the engraved area part (16) of the tool half (2, 3) with a separate drive with regard to the movable tool half,
and that the device contains a control unit for controlling the relative movement of the tool halves (2, 3) to each other, wherein this control is correlated with the pressure control of the fluid pressure producing installation in such a way that the tool halves (2, 3) - starting from the open shaping tool (1) - approach each other in a resulting axial compression effect upon the blank (28) expanding at the same time through inner high pressure in a continuous movement until the two tool halves (2, 3) are lying against each other, wherein this position forms the closed position of the shaping tool (1), in which the movement control is de-coupled from the pressure control, after which the fluid pressure producing installation for the calibration process of the expanded / compressed hollow profile (47) produces a considerably higher fluid pressure in relation to the fluid pressure during expansion / compression.

7. Device according to Claim 6,
**characterised in that**
the upper tool half (2) is secured on a pressing ram (4) of a shaping press, which can be displaced on a distance body (34) anchored to the pressing table (5), wherein the upper tool half (2) assumes a steadying position, in which the inserted blank (28) is held in the receiving point there.

8. Device according to Claim 6,
**characterised in that**
the lower tool half (3) is equipped with a separate drive with regard to the upper tool half (2), by means of which it can be displaced in a lifting way.

9. Device according to Claim 6,
**characterised in that** the punch (23) of the lower tool half (3) is driven in such a way that during the approaching process of the two tool halves (2, 3) until they are lying against one another it constantly has the same relative position to the lower tool half (3) and can be displaced, when the tool halves (2, 3) are lying against one another, relative to the position of the lower tool half (3).

10. Device according to Claim 6,
**characterised in that**
the form of an engraved area part (14, 15) is formed according to a conical connection for a catalytic converter.

11. Device according to Claim 6,
**characterised in that**
the punch (23) of the lower tool half (3), after the release of the upper end (32) of the finished shaped blank (28) brought about by a lifting movement of the upper tool half (2), can be displaced so far into the engraved area part (14) of the lower tool half (3) that the blank (28) displaced along with it can be sensed by a removal device of the manufacturing device.

12. Device according to Claim 11,
**characterised in that**
in the sensing position of the removal device the punch (23) assumes a withdrawal position in the guide bore (20), in which it is de-coupled from an impact of the finished shaped blank (28) forming the hollow profile (47).

13. Device according to Claim 11,
**characterised in that**
the upper displacement position of the punch (23) is that in which the lower opening edge (45) of the hollow profile (47) formed from the shaped blank (28) is arranged in the transition of the receiving point to the recess of the engraved area part (14) of the lower tool half (3).

14. Device according to Claim 6,
**characterised in that**
the shaping tool (1) has several engraved areas (16) with associated receiving points for the blank (28) to be inserted, wherein these engraved areas (16) are arranged parallel to each other.

15. Device according to Claim 6,
**characterised in that**
the movement control is associated with the lower tool half (3), wherein the control is characterisation field control with pressure / position value pairs stored in the electronic control unit, wherein the pressure value of a momentarily produced fluid pressure is associated with a position value of the position of the lower tool half (3) to be assumed, into which the lower tool half (3) can be raised or lowered depending upon position.

16. Device according to Claim 15,
**characterised in that**
the device contains a displacement measuring device (36), whose displacement measurement indicator (37) is arranged at one end on the lower tool half (3) which can be moved in a lifting way and on the other end in a fixed way and which is coupled with the drive of the lower tool half (3) in such a way that the position values given by the characterisation field control form a measure for the size and direction of the driving force.

17. Device according to Claim 6,
**characterised in that**
the lower tool half (3) is movement-controlled by means of pre-programmed drive values stored in the control unit.

18. Device according to Claim 17,
**characterised in that**
the pressure control of the fluid pressure producing installation is characterisation field control with position / pressure value pairs stored in the electronic control unit, wherein a position value relating to the momentary position of the tool half (3) given by a displacement measuring device (36) coupled with the drive of the lower tool half (3) depending upon the momentary drive value is attributed to a reference pressure value of the fluid pressure to be produced by the fluid pressure producing installation, with which the pressure producing installation aligns its afore-mentioned actual value.

19. Device according to Claim 6,
**characterised in that**
the lower tool half (3) is arranged in a fixed way and the upper tool half (2), which can be moved in a lifting way and which is securely fixed with a pressing ram (4) of a shaping press, can be displaced for the purpose of shaping the blank (28) onto the lower tool half (3).

20. Device according to Claim 6,
**characterised in that**
the punches (22, 23) are controlled, when the shaping tool (1) is in closed position, in a displaceable way depending upon the calibration pressure in such a way that they can be subsequently guided according to the shortening of the blank (28) conditioned by the expansion.

## Revendications

1. Procédé de fabrication de profilés creux avec des élargissements d'extrémité de la section transversale, une ébauche creuse étant élargie et calibrée par reformage sous haute pression intérieure au moyen d'un outil de reformage recevant celle-ci et constitué de deux moitiés et après le calibrage la séparation étant effectuée dans la zone de l'élargissement en formant deux profilés creux avec des extrémités à section transversale élargie, tournées l'une vers l'autre lorsqu'on est en position de séparation, **caractérisé en ce que** l'ébauche (28) est élargie lors d'un processus à déroulement continu, lorsque l'outil de reformage (1) est ouvert et simultanément au moyen d'une force orientée axialement depuis l'extérieur sur au moins l'une des deux extrémités d'ébauche (32, 48) est écrasée pour donner une préforme ventrue répondant à une symétrie de rotation, s'approchant de la forme finale souhaitée du profilé creux (47), le bombement étant réalisé en répondant à une symétrie spéculaire par rapport à l'axe transversal médian du profilé creux (47), puis à l'état de fermeture de l'outil de reformage (1), la forme provisoire obtenue par le processus d'écrasement-élargissement, sur l'ébauche (28) reformée étant calibrée au moyen d'une pression intérieure, augmentée par rapport à la pression intérieure utilisée lors de l'écrasement avec élargissement, dans une forme finale, adaptée totalement à la gravure (16) de l'outil de reformage (1), du profilé creux (47).

2. Procédé selon la revendication 1, **caractérisé en ce que** le procédé creux (47) généré après le reformage sous haute pression intérieure après son prélèvement hors de l'outil de reformage (1) est séparé dans la zone de son bombement, centralement, dans la direction transversale par rapport à la direction longitudinale du profilé creux (4).

3. Procédé selon la revendication 1, **caractérisé en ce que** lors de l'étalonnage, le matériau axial de la paroi de l'ébauche (28) est entraîné, vers sa zone bombée.

4. Procédé selon la revendication 1, **caractérisé en ce que** une zone de bombement élargie à une allure conique est générée sur l'ébauche (28) suite au processus de reformage.

5. Procédé selon la revendication 4, **caractérisé en ce que** du fait de la séparation du profilé creux (47) dans la zone de bombement des profilés creux individuels de forme identique sont fabriqués sous forme de tubulures de raccordement pour des carters de catalyseurs.

6. Dispositif de fabrication de profilés creux ayant des élargissements d'extrémité de la section transversale avec un outil de reformage sous haute pression intérieure constitué de deux demi-outils déplaçables l'un par rapport à l'autre en direction verticale et venant se placer l'un sur l'autre en position de fermeture, outil de reformage qui présente une gravure formée par les faces frontales tournées l'une vers l'autre des deux demi-outils, pour introduire une ébauche allongée creuse à reformer, gravure qui présente des évidements radiaux différant du contour de l'ébauche, avec une installation de génération de pression de fluide au moyen de laquelle après avoir introduit un fluide sous pression dans l'ébauche, on peut appliquer une haute pression produisant un élargissement de celle-ci, avec un dispositif pour obtenir un joint d'étanchéité axiale, étanche aux fluides à haute pression, de la gravure et avec un dispositif séparateur disposé en externe, au moyen duquel dans la zone de l'élargissement de l'ébauche, celle-ci est susceptible d'être séparée en deux profilés creux ayant des extrémités dont la section transversale est élargie, pour mettre en oeuvre le procédé selon la revendication 1, **caractérisé en ce que** le plan de séparation (17) des demi-outils (2, 3) s'étend transversalement par rapport à l'étendue longitudinale de la gravure (16) réalisée en répondant à une symétrie de rotation et est espacé du plan de réflexion s'étendant centralement par les évidements radiaux formant la zone d'élargissement de la gravure (16) constituée de deux parties de gravure (14, 15) creuses, l'espacement étant vers le demi-outil supérieur (2) de manière qu'il forme la transition d'un tronçon (18) cylindrique creux, partant du plan de séparation (17) de la partie de gravure (15), vers un tronçon (19) se raccordant à celui-ci et allant en s'effilant,
en ce que les demi-outils (2, 3) présentent un logement, dans lequel, lorsque l'outil de reformage (1) est en position d'ouverture, chaque fois une extrémité (32, 48) d'une ébauche (38) introduite est enclose en totalité et
est maintenue de façon étanche aux gaz, les logements étant formés par des prolongements (33) cylindriques creux, s'étendant de façon linéaire, de la gravure (6) et par des extrémités, d'allure conique, chaque fois d'un poinçon (22, 23) qui est guidé dans un perçage de guidage (20), traversant le demi-outil (2, 3) respectif et débouchant dans la partie de gravure (16) du demi-outil (2, 3), qui est guidé de façon déplaçable avec un entraînement séparé du demi-outil mobile,
et en ce que le dispositif contient une unité de commande pour commander le déplacement relatif des demi-outils (2, 3) l'un par rapport à l'autre, cette commande étant corrélée avec la commande de pression de l'installation de génération de pression de fluide, de manière que les demi-outils (2, 3) - en partant de l'outil de reformage (1) ouvert - s'approchent l'un de l'autre en produisant un effet d'écrasement axial, sur l'ébauche (28) allant en s'élargissant simultanément sous l'effet de la haute pression intérieure, en évoluant en un déplacement continu, jusqu'à ce que les deux demi-outils (2, 3) aient atteint la position d'appui, qui forme la position de fermeture de l'outil de reformage (1), dans laquelle la commande de déplacement est découplée de la commande de pression, suite à quoi, pour effectuer le processus de calibrage du profilé creux (47) écrasé et élargi, l'installation de génération de pression de fluide génère une pression de fluide notablement supérieure à la pression de fluide utilisée lors de l'écrasement avec élargissement.

7. Dispositif selon la revendication 6, **caractérisé en ce que** le demi-outil supérieur (2) est fixé sur un poinçon de presse (4) d'une presse de reformage, déplaçable sur un corps d'espacement (34) ancré sur la table de presse (5), le demi-outil supérieur (2) prenant une position de capture, dans laquelle l'ébauche (28) insérée est maintenue dans le logement présent à cet endroit.

8. Dispositif selon la revendication 6, **caractérisé en ce que** le demi-outil inférieur (3) est muni d'un entraînement qui est séparé du demi-outil supérieur (2), entraînement au moyen duquel il peut être déplacé en parcourant une course.

9. Dispositif selon la revendication 6, **caractérisé en ce que** le poinçon (23) du demi-outil inférieur (3) est entraîné de manière que,lors du processus d'approche des deux demi-outils (2, 3) jusqu'à l'atteinte de leur position d'appui l'un sur l'autre, il présente toujours la même position relative par rapport au demi-outil inférieur (3) et, dans la position d'appui, est déplaçable par rapport à la position du demi-outil inférieur (3).

10. Dispositif selon la revendication 6, **caractérisé en ce que** la forme de chaque partie de gravure (14, 15) est réalisée de manière correspondante à une tubulure de raccordement conique d'un catalyseur.

11. Dispositif selon la revendication 6, **caractérisé en ce que** le poinçon (23) du demi-outil inférieur (3), après libération, par un mouvement de course du demi-outil supérieur (2), de l'extrémité supérieure (32) de l'ébauche (8) reformée lors de la fabrication, est déplaçable dans la partie de gravure (14) du demi-outil inférieur (3), d'une distance faisant que l'ébauche (28), entraînée conjointement par lui, est susceptible d'être prélevée par un dispositif de prélèvement appartenant au dispositif de fabrication.

12. Dispositif selon la revendication 11, **caractérisé en ce, que** dans la position de prélèvement du dispositif de prélèvement, le poinçon (23) prend dans le perçage de guidage (20) une position de retrait, dans laquelle il est découplé de l'ébauche (28) formant le profilé creux (47) par une sollicitation de l'ébauche, opérée une fois que l'opération de formage a été achevée.

13. Dispositif selon la revendication 11, **caractérisé en ce que** la position de déplacement la plus haute du poinçon (23) est celle dans laquelle le bord d'ouverture inférieur (45) du profilé creux (47), formé à partir de l'ébauche (28) reformée, est disposé à la transition entre le logement et la partie de gravure (14) du demi-outil inférieur (3).

14. Dispositif selon la revendication 6, **caractérisé en ce que** l'outil de reformage (1) présente plusieurs gravures (16) disposées parallèlement entre elles, avec des logements afférents pour l'ébauche (28) à insérer.

15. Dispositif selon la revendication 6, **caractérisé en ce que** la commande cinématique est associée au demi-outil inférieur (3), la commande étant une commande par champ de caractéristiques, avec des paires de valeurs pression-position mémorisées dans l'unité de commande électrique, commande pour laquelle la valeur de pression d'un fluide sous pression générée momentanément est proportionnée à une valeur de position concernant la position prise par le demi-outil inférieur (3), dans laquel le demi-outil inférieur (3) est susceptible être levé ou descendu selon la position.

16. Dispositif selon la revendication 15, **caractérisé en ce que** le dispositif contient un dispositif de mesure de course (36) dont le capteur de mesure de déplacement (37) est monté, à une extrémité, sur le demi-outil inférieur (3) à mobilité de course et est monté, à l'autre extrémité, de façon localement fixe et est couplé à l'entraînement du demi-outil inférieur (3), de manière que les valeurs de position, émanant de la commande par champ de caractéristiques, forment une indication quantitative de l'intensité et de la direction de la force d'entraînement.

17. Dispositif selon la revendication 6, **caractérisé en ce que** le demi-outil inférieur (3) est soumis à une commande cinématique au moyen de valeurs d'entraînement préprogrammées, mémorisées dans l'unité de commande.

18. Dispositif selon la revendication 17, **caractérisé en ce que** la commande de pression de l'installation de génération de pression de fluide est une commande à champ de caractéristiques avec des paires position-pression mémorisées dans l'unité de commande électronique, commande pour laquelle une valeur de position, fournie par un dispositif de mesure (36) couplé à l'entraînement du demi-outil inférieur (3), en fonction de la valeur d'entraînement momentanée, valeur de position se référant à la position momentanée du demi-outil (3), est proportionnée à une valeur de pression de consigne de la pression de fluide à générer par l'installation de génération de pression de fluide, que doit atteindre la pression réelle précédente de l'installation de génération de pression.

19. Dispositif selon la revendication 6, **caractérisé en ce que** le demi-outil inférieur (3) est disposé de façon localement fixe, et en ce que le demi-outil supérieur (2) à mobilité de course, relié rigidement à un poinçon de presse (3) d'une presse de reformage, est déplaçable sur le demi-outil inférieur (3) pour reformer l'ébauche (28).

20. Dispositif selon la revendication 6, **caractérisé en ce que**, lorsque l'outil de reformage (1) est en position de fermeture, les poinçons (22, 23) sont commandés de façon déplaçable en fonction d'une pression de calibrage, de manière à pouvoir effectuer un suivi, de manière correspondante au raccourcissement de l'ébauche (28), provoqué par le processus d'élargissement.
